# EUROPÄISCHE PATENTSCHRIFT

(11) **EP 1 889 794 B1**
(45) Veröffentlichungstag und Bekanntmachung des Hinweises auf die Patenterteilung: **28.10.2009**
(21) Anmeldenummer: 07114367.1
(22) Anmeldetag: 15.08.2007
(51) Int. Cl.: B65D 77/02, B65D 77/20, B65D 25/16, B65B 7/28

(54) **Behälter für ein heiß-flüssiges, bei Raumtemperatur festes Polymer**
Container for a hot liquid polymer which is solid at room temperature
Récipient pour polymère liquide à chaud et solide à température ambiante

(30) Priorität: 15.08.2006 DE 102006038313
(43) Veröffentlichungstag der Anmeldung: 20.02.2008
(73) Patentinhaber: Klebchemie M.G. Becker GmbH & Co. KG, 76356 Weingarten/Baden (DE)
(72) Erfinder: Becker-Weimann, Klaus, 76227 Karlsruhe (DE)
(74) Vertreter: Isenbruck, Günter

(56) Entgegenhaltungen:
- US-A- 5 305 909
- US-B1- 6 679 398

## Beschreibung

Die vorliegende Erfindung betrifft einen Behälter mit einer flexiblen Verpackung zumindest zur Aufbewahrung, zum Transport oder zur Bereitstellung eines heiß-flüssigen, bei Raumtemperatur festen Polymers sowie ein Verfahren zum Befüllen der flexiblen Verpackung in einem solchen Behälter mit dem besagten Polymer.

Für die Aufbewahrung, den Transport sowie die Bereitstellung eines heiß-flüssigen, bei Raumtemperatur festen Polymers - wie kommerziell erhältliche "HotMelts" - werden typischerweise flexible Verpackungen in Form von Aluminium-Verbundbeuteln verwendet, welche wiederum in einem Fass aufgenommen sind. Solche Beutel werden typischerweise als "Inliner" bezeichnet. Typische Gebindegrößen weisen ein Volumen von mehreren hundert Litern auf. Eine sehr gebräuchliche Gebindegröße umfasst 200 1. Problematisch hierbei ist jedoch das Verpacken des Inliners in dem Behälter, wobei vermieden werden muss, dass Knickbrüche des Inliners oder Hinterschneidungen auftreten.

Ein Inlinersystem für Farbbehälter wird in US-B 6 679 398 beschrieben.

Die Befüllungen eines solchen Inliners in einem Behälter, wie einem Fass, erfolgt in heiß-flüssigem Zustand des HotMelts. Hierbei wird zunächst das Fass mit dem Inliner bereitgestellt, wobei der Inliner die Fassöffnung überragt, um bei der Befüllung die Kontamination des Fasses zu vermeiden. Auch bei der Entnahme der HotMelts durch dessen Aufschmelzen dient der Inliner zum Schutz des Behälters und dessen überstehende Teile werden vor Entnahme des HotMelts über den Behälterrand gestülpt.

Typischerweise sind solche HotMelts feuchtigkeitsreaktiv, so dass vermieden werden muss, dass Luftfeuchtigkeit an den HotMelt gelangt. Hierbei wird daher unter Schutzgasatmosphäre gearbeitet, und der Inliner durch Verschweißen geschlossen. Typischerweise erfolgt dies in zwei Schritten.

Zunächst wird der Inliner teilverschlossen und das nicht vom HoltMelt ausgefüllte Volumen des Inliners mit Schutzgas befüllt. Danach wird der HotMelt auf Raumtemperatur abkühlen gelassen, was bis zu einem Tag dauern kann, bis dieser schließlich in fester Form vorliegt.

Nach Verfestigung des HotMelts wird der Inliner nochmals geöffnet und vakuumverschlossen oder das Schutzgas teilweise abgegeben gefolgt von einem Versiegeln des Inliners.

Zur Vermeidung von Feuchtigkeitseintritt, welcher durch Knickbrüche im Inliner ermöglicht sein kann, werden zwischen Inliner und Fass Trockenmittel deponiert. Ein vollständiges Abdichten erfolgt durch das Verschließen des Behälters mit einem entsprechenden Deckel.

Da der Inliner das beherbergende Fass überragt, ist es erforderlich, diesen derart zu komprimieren, dass das Fass mit einem Deckel verschlossen werden kann. Hierbei stellt sich zum einen das Problem, dass aufgrund unsachgemäßen Zusammendrückens die besagten Knickbrüche im Inliner auftreten können.

Darüber hinaus muss beachtet werden, dass, sofern der HotMelt noch flüssig ist, bei zu starkem Komprimieren, beispielsweise durch Hereindrücken, die Innenfläche der Oberseite des Inliners mit dem HotMelt in Kontakt treten kann, was ein Verkleben des Inliners mit dem HotMelt zur Folge hat und nach Verfestigung des HotMelts durch Abkühlen auf Raumtemperatur zu einer nicht ohne weiteres lösbaren Bindung von Inliner mit HotMelt führt.

Hierbei tritt insbesondere das Problem auf, dass nach Öffnen des Inliners Teile von diesem im HotMelt verbleiben, die dann Schäden an den Vorrichtungen zum Aufschmelzen des HotMelts hervorrufen können.

Es besteht daher ein Bedarf an einer alternativen Verpackung des Inliners in einem Fass sowie an einem alternativen Verpackvorgang, so dass bei Komprimierung des Inliners insbesondere Knickbrüche und Hinterschneidungen vermieden werden können.

Eine Aufgabe der vorliegenden Erfindung liegt somit darin, solche Alternativen bereitzustellen.

Die Aufgabe wird gelöst durch einen Behälter zumindest zur Aufbewahrung, zum Transport oder zur Bereitstellung eines heiß-flüssigen, bei Raumtemperatur festen Polymers, welcher eine Öffnung aufweist, mit einer in ihrer Querschnittsfläche an den Behälterquerschnitt angepassten flexiblen Verpackung, welche in nicht komprimierten Zustand aus der Öffnung des Behälters herausragt, und einer starren Abdeckung auf der flexiblen Verpackung in dem Behälter, wobei die Querschnittsform der starren Abdeckung an den Öffnungsquerschnitt des Behälters derart angepasst ist, dass mindestens eine Teilfläche der Öffnung des Behälters nicht von der starren Abdeckung erfasst ist, wobei der Teil der flexiblen Verpackung, der in nicht komprimiertem Zustand aus der Behälteröffnung herausragt, zumindest teilweise durch die mindestens eine Teilfläche durchgeführt ist und zumindest teilweise auf der starren Abdeckung derart aufliegt, dass der Behälter verschließbar ist und wobei die flexible Verpackung ein heiß-flüssiges, bei Raumtemperatur festes Polymer enthält.

Es wurde nämlich überraschend gefunden, dass der Behälter auch noch bei heiß-flüssigem Zustand des Polymers verschlossen werden kann, ohne dass es zu Hinterschneidungen oder sonstigen Beeinträchtigungen des Polymers kommt, sofern eine starre Abdeckung verwendet wird, die
a) das Gaspolster zwischen Polymer und flexibler Verpackung räumlich stabilisiert und positioniert und
b) es ermöglicht, die über den Behälter herausragenden Teile der flexiblen Verpackung sauber und unter Minimierung von Knicklinien zu falten.

Insbesondere wird aufgrund der starren Abdeckung vermieden, dass beim Umlegen oder Umfalten der herausragenden Teile des Inliners andere Stellen des Inliners in Kontakt mit dem HotMelt kommen können. Hierbei liegt zumindest ein Teil des herausragenden Teils des Inliners auf der starren Abdeckung. Zudem kann durch das Umlegen der herausragenden Teile des Inliners an der starren Abdeckung das Auftreten von Knickbrüchen und damit das Eindringen von Feuchtigkeit vermieden werden.

Bei dem erfindungsgemäßen Behälter handelt es sich typischerweise um einen Behälter in zylindrischer Form. Hierbei sind sowohl der Boden als auch die Öffnung typischerweise kreisrund. Es sind jedoch auch weitere Formen möglich. Hierbei wäre eine ovale Form oder Vielecke, wie Dreiecke, Vierecke, Fünfecke, Sechsecke usw., denkbar. Vorzugsweise handelt es sich jedoch bei dem Behälter um einen Kreiszylinder.

Der erfindungsgemäße Behälter ist typischerweise derart ausgelegt, dass eine größere Menge des heiß-flüssigen, bei Raumtemperatur festen Polymers aufbewahrt, transportiert und/oder bereitgestellt werden kann.

Dies wird typischerweise dadurch erreicht, dass der Behälter eine Mindesthöhe von 10 cm, vorzugsweise von mindestens 50 cm, weiter bevorzugt mindestens 75 cm und insbesondere mindestens 100 cm aufweist.

Hierbei sind die oben genannten Volumina durch entsprechende Auslegung des Behälterdurchmessers realisierbar.

Der erfindungsgemäße Behälter weist eine flexible Verpackung auf, wobei die Querschnittsfläche der Verpackung an den Behälterquerschnitt angepasst ist. Hierdurch soll erreicht werden, dass ein möglichst großes Volumen des Behälters durch das heiß-flüssige, bei Raumtemperatur feste Polymer ausgefüllt ist.

Vorzugsweise beträgt der Durchmesser der flexiblen Verpackung das 0,95- bis 1,05-fache des Behälterdurchmessers. Mehr bevorzugt ist das 0,98- bis 1,02-fache.

Sofern die flexible Verpackung noch nicht komprimiert wurde, ragt diese aus der Öffnung des Behälters hinaus. Dies dient dazu, dass bei der Befüllung der flexiblen Verpackung und deren Entleerung durch Umstülpen des herausragenden Teils der flexiblen Verpackung und Aufschmelzen des Polymers keine Kontamination des Behälters durch das heiß-flüssige, bei Raumtemperatur feste Polymer auftreten kann. Vorzugsweise ragt die flexible Verpackung um mindestens 10 cm in nicht komprimiertem Zustand aus der Öffnung des Behälters heraus. Weiterhin bevorzugt weisen mindestens 20 cm, weiter bevorzugt mindestens 30 cm und insbesondere mindestens 40 cm aus der Öffnung des Behälters heraus.

Weiterhin bevorzugt ragen 20 % bis 80 % der flexiblen Verpackung, mehr bevorzugt 30 % bis 50 % über.

Typischerweise besteht die flexible Verpackung aus einem Folienmaterial wie Aluminium-Verbundmaterial. Dem Fachmann sind weitere Materialien bekannt. Beispielsweise ist auch ein Material auf Polyamid- oder Siliziumoxid-Basis einsetzbar.

Um zu vermeiden, dass das heiß-flüssige, bei Raumtemperatur feste Polymer mit Luftfeuchtigkeit in Kontakt kommt, ist es bevorzugt, dass die flexible Verpackung nach oben luftdicht verschlossen ist. Hierbei kann davon ausgegangen werden, dass die flexible Verpackung nur eine Öffnung aufweist, die zum Befüllen der Verpackung mit dem heiß-flüssigen, bei Raumtemperatur festen Polymer vorgesehen ist, und dass diese Öffnung nach dem Befüllen entsprechend luftdicht verschlossen wird.

Wie bereits oben erwähnt wurde, soll der obere zu verschließende und zu komprimierende Teil der flexiblen Verpackung nicht in direkten Kontakt mit dem heiß-flüssigen, bei Raumtemperatur festen Polymer treten. Daher ist es vorteilhaft, dass die flexible Verpackung einen Gasraum aufweist, der einen geeigneten "Puffer" zwischen Verpackungsinnenseite und Polymeroberseite darstellt, um Hinterschneidungen zu vermeiden. Vorzugsweise ist der Gasraum mit Schutzgas gefüllt.

Aufgrund des vorhandenen Gasraums bewirkt die Komprimierung der Verpackung eine Erhöhung des Gasdrucks in dem besagten Gasraum. Dies hat den Vorteil, dass ein zu starkes Komprimieren durch den steigenden Druck vermieden wird. Dies kann jedoch noch verstärkt werden, indem der Gasraum selbst in nicht komprimiertem Zustand der Verpackung einen geringen Überdruck aufweist.

Ein weiterer Gegenstand der vorliegenden Erfindung ist daher eine flexible Verpackung mit einem Gasraum, der einen geringen Überdruck aufweist.

Weiterhin weist der Behälter die oben erwähnte starre Abdeckung auf. Die Querschnittsform der starren Abdeckung ist an den Öffnungsquerschnitt des Behälters derart angepasst, dass mindestens eine Teilfläche der Öffnung des Behälters nicht von der starren Abdeckung erfasst ist. Dies dient dazu, dass der Teil der flexiblen Verpackung, der in nicht komprimiertem Zustand aus der Behälteröffnung herausragt, zumindest teilweise durch die mindestens eine Teilfläche durchgeführt ist und zumindest teilweise auf der starren Abdeckung derart aufliegen kann, dass der Behälter verschließbar ist. Hierbei werden geeigneterweise die Teile der flexiblen Verpackung, die nach Aufliegen der starren Abdeckung aus der mindestens einen Teilfläche herausragen durch Umlegen an einer Außenkante der starren Abdeckung komprimiert.

"Starr" im Rahmen der vorliegenden Erfindung ist dahingehend zu verstehen, dass die Abdeckung eine Eigenfestigkeit aufweist, die ausreicht, "sich selbst zu tragen". Dies ist beispielsweise dann erreicht, wenn die Abdeckung bei punktförmiger Lagerung in ihrem Schwerpunkt kein Durchbiegen durch ihr Eigengewicht aufweist.

Vorzugsweise weist die starre Abdeckung bei einer Biegeprüfung nach DIN EN ISO 178 eine Biegedehnung auf, die kleiner 0,025 ist.

Die Biegedehnung ergibt sich dabei aus der Formel ${ε}_{f} = \frac{6 ⁢ s ⁢ h}{{L}^{2}} ,$
wobei
ε _{f} die Biegedehnung, s die Durchbiegung in mm, h die Dicke der starren Abdeckung in mm und L die Auflagedistanz in mm bedeutet.

Weiterhin weist die starre Abdeckung eine Biegespannung auf, die größer $6 ⁢ \frac{N}{{mm}^{2}}$
ist.

Die Biegespannung ergibt sich dabei aus der Formel $Biegespannung = \frac{3 ⋅ F ⋅ h}{2 ⋅ b ⋅ {h}^{2}} ,$
wobei

F die aufgebrachte Kraft in Newton, L die Auflagedistanz in mm, b die Breite der starren Abdeckung in mm und h die Dicke der starren Abdeckung in mm bedeutet.

Die starre Abdeckung kann hierbei aus gegebenenfalls vorgetrockneter Pappe, Polystyrol, Polymethylmethacrylat, Acrylnitril-Butadien-Styrol (ABS) oder anderen Kunststoffen mit ausreichender Temperaturbeständigkeit bestehen. Bevorzugt sind Pappe und Polystyrol. Typische Stärken sind 2 mm bis 10 mm. Bei geschäumten Materialien können auch Stärken von 10 mm bis 40 mm eingesetzt werden. Die starre Abdeckung weist im Wesentlichen in ihrem Querschnitt eine Form auf, die dem Querschnitt der Öffnung des Behälters entspricht. Ist beispielsweise die Öffnung des Behälters in Kreisform ausgestaltet, so ist ebenso die starre Abdeckung in Kreisform ausgestaltet, wobei der Durchmesser der starren Abdeckung etwas geringer als der Durchmesser der Öffnung des Behälters ist, damit diese in den Behälter eingeführt werden kann. Zudem sind jedoch aus dem entsprechenden Kreis mindestens eine Teilfläche, wie ein Kreissegment ausgenommen, so dass zumindest teilweise die flexible Verpackung auch nach Auflegung der starren Abdeckung herausragen kann. Dieser Teil kann durch einfaches Umbiegen an einer Kante der starren Abdeckung derart weiter komprimiert werden, dass der Behälter verschlossen werden kann.

Vorzugsweise ist jedoch nicht nur eine Teilfläche sondern zwei Teilflächen vorhanden, die sich gegenüberliegen. Auch mehr als zwei Teilflächen sind möglich.

Hierbei sollte die Gesamtfläche der mindestens einen Teilfläche mindestens 10 % der Querschnittsfläche der Behälteröffnung betragen. Vorzugsweise beträgt der Anteil mindestens 15 %, mehr bevorzugt mindestens 20 %.

Um zu gewährleisten, dass die starre Abdeckung ein unbeabsichtigtes Kontaktieren des Polymers durch die Innenseite der flexiblen Verpackung oder durch Auftreten von Knickbrüchen zu vermeiden, sollte die Gesamtfläche der mindestens einen Teilfläche höchstens 50 % der Querschnittsfläche der Behälteröffnung betragen. Weiter bevorzugt beträgt der Anteil höchstens 40 %, insbesondere höchstens 35 %.

Der erfindungsgemäße Behälter dient zur Aufbewahrung, zum Transport und/oder zur Bereitstellung eines heiß-flüssigen, bei Raumtemperatur festen Polymers. Hierbei sollte das Behältervolumen zu mindestens 75 % das heiß-flüssige, bei Raumtemperatur feste Polymer in heiß-flüssigem Zustand enthalten. Vorzugsweise ist der Behälter zu mindestens 80 %, insbesondere zu mindestens 85 % mit dem Polymer gefüllt.

Solche Polymere sind im Stand der Technik als solche bekannt. Sie werden häufig als Schmelzklebstoffe (auch "hot melts" oder "Hotmelts") bezeichnet. Wie schon der Name sagt, dienen solche Stoffe als Klebstoffe und sind beispielsweise in der Verpackungsindustrie zum Verkleben von Papier oder in der Möbel- und Holzindustrie beispielsweise als Laminat sowie zum Buchbinden geeignet und bekannt. Hierbei bedingt ihre Haftung häufig das Vorhandensein eines porösen Materials wie Stoff, Leder, Holz, Papier und Geweben, um ohne weitere Vorbehandlungsschritte ihre klebende Eigenschaft entfalten zu können.

Solche hot melts basieren häufig auf Polyamiden, Polyethylenen, amorphen Poly-α-olefinen, Ethylenvinylacetat-Copolymeren, Polyester, Polyurethan oder Copolyamid-Elastomeren.

Ein bevorzugtes Polymer im Rahmen der vorliegenden Erfindung stellt ein solches dar, welches ein Polymer auf Basis eines feuchtigkeitsvernetzenden Polyurethans ist.

Im Rahmen der vorliegenden Erfindung bedeutet der Begriff "heiß-flüssig", dass das Polymer bei höherer Temperatur in flüssigem Zustand vorliegt. Darüber hinaus soll das Polymer bei Raumtemperatur fest sein. Die Festigkeit bei Raumtemperatur wird zum einen durch das Abkühlen erreicht und kann jedoch darüber hinaus ebenfalls durch chemische Reaktion mit der Umgebung zusätzlich gefördert werden. So kann beispielsweise im Falle eines Polyurethan basierten Polymers die Abkühlung mit der Reaktion von im Polymer vorhandenen Isocyanatgruppen mit der Umgebungsfeuchtigkeit zu einer weiteren Vernetzung des Polymers und somit zur Verfestigung beitragen. Ebenso kann für entsprechende Systeme eine Strahlenhärtung - wie UV-Härtung - durchgeführt werden.

Die im Rahmen der vorliegenden Erfindung eingesetzten Polymere weisen typischerweise einen Schmelzpunkt im Bereich von 50 bis 200 °C auf.

Im Rahmen der vorliegenden Erfindung wird vorzugsweise unter "Raumtemperatur" eine Temperatur verstanden, die im Bereich von 0 °C bis 45 °C, vorzugsweise im Bereich von 5 °C bis 40 °C und insbesondere im Bereich von 10 °C bis 35 °C liegt. Eine beispielhafte Temperatur als Raumtemperatur liegt bei 20 °C oder 25 °C.

In einer bevorzugten Ausführungsform ist der erfindungsgemäße Behälter mit einem Deckel verschlossen. Der feste Verschluss zwischen Deckel und Behälter wird typischerweise durch einen Spannring gewährleistet.

Ein weiterer Gegenstand der vorliegenden Erfindung ist ein Verfahren zum Befüllen einer flexiblen Verpackung in einem Behälter mit einem heiß-flüssigen, bei Raumtemperatur festen Polymer die Schritte enthaltend
(a) Bereitstellen eines Behälters, welcher eine Öffnung aufweist, mit einer in ihrer Querschnittsfläche an den Behälterquerschnitt angepassten nach oben offenen flexiblen Verpackung, welche aus der Öffnung des Behälters herausragt;
(b) Befüllen der flexiblen Verpackung mit einem flüssigen heiß-flüssigen, bei Raumtemperatur festen, Polymer;
(c) teilweises Verschließen der flexiblen Verpackung;
(d) Komprimierung der flexiblen Verpackung;
(e) vollständiges Verschließen der Verpackung;
(f) Bedecken der flexiblen Verpackung mit einer starren Abdeckung in dem Behälter, wobei die Querschnittsform der starren Abdeckung an den Öffnungsquerschnitt des Behälters derart angepasst ist, dass mindestens eine Teilfläche der Öffnung des Behälters nicht von der starren Abdeckung erfasst ist, so dass ein Teil der flexiblen Verpackung, der in nicht komprimiertem Zustand aus der Behälteröffnung herausragt, durch die mindestens eine Teilfläche ragt;
(g) Umlegen des durchgeführten Teils der flexiblen Verpackung, damit dieser zumindest teilweise auf der starren Abdeckung derart aufliegt, dass der Behälter verschließbar ist.

Vorzugsweise weist die flexible Verpackung nach dem vollständigen Verschließen in Schritt (e) einen Gasraum auf.

Hierbei kann der Gasraum nach dem Befüllen in Schritt (b) und vor dem Komprimieren in Schritt (d) mit Schutzgas gefüllt werden.

Hierdurch ist es möglich, dass zumindest nach Komprimierung in Schritt (d) ein geringer Überdruck im Gasraum herrscht.

Die Komprimierung der flexiblen Verpackung erfolgt typischerweise durch entsprechendes Eindrücken der Verpackung bzw. durch entsprechende Faltungen oder sowohl Eindrücken als auch Falten. Dies wird typischerweise so bewerkstelligt, dass bei der Bedeckung durch die starre Abdeckung entsprechende Teile der flexiblen Verpackung aus der mindestens einen Teilfläche herausragen.

Das teilweise Verschließen in Schritt (c) dient dazu, dass das Gas aus dem Gasraum kontrolliert bei der Komprimierung der flexiblen Verpackung entweichen kann.

In einer bevorzugten Ausführungsform finden die Schritte (d) und (f) gleichzeitig statt gefolgt von den Schritten (e) und (g). Das kann dadurch erreicht werden, dass die flexible Verpackung mit Hilfe der starren Abdeckung heruntergedrückt wird.

Ein Vorteil der Erfindung ist darin zu sehen, dass das Verschließen der flexiblen Verpackung in Schritt (c) und/oder Schritt (e) zu einem Zeitpunkt erfolgen kann, bei dem das Polymer noch flüssig ist.

In einer weiteren bevorzugten Ausführungsform enthält das erfindungsgemäße Verfahren einen weiteren Schritt (h), der das Verschließen des Behälters mit einem Deckel betrifft.

Die Erfindung wird nachfolgend anhand der Figuren näher beschrieben.

Es zeigen
- Fig. 1: einen Behälter mit herausragender zugeschweißter flexiblen Verpackung nach dem Stand der Technik;
- Fig. 2: eine geöffnete und teilweise umgestülpte flexible Verpackung in einem Behälter mit Schmelzvorrichtung;
- Fig. 3: verschiedene Formen der starren Abdeckung;
- Fig. 4: einen Behälter mit komprimierter flexibler Verpackung;
- Fig. 5: einen Behälter mit einer starren Abdeckung sowie einer komprimierten flexiblen Verpackung;
- Fig. 6: einen erfindungsgemäßen Behälter mit Abdeckung und teilweise umgelegter flexibler Verpackung und

Fig. 1 zeigt eine flexible Verpackung 4 in einem Behälter 2, welche eine verschlossene Schweißnaht 8 aufweist. Eine solche Anordnung wird im Stand der Technik verwendet, wobei die mit Gas gefüllte flexible Verpackung 4 so lange verschlossen und unkomprimiert verbleiben muss, bis das darin (in Fig. 1 nicht dargestellte) Polymer abgekühlt ist.

Fig. 2 zeigt eine flexible Verpackung 4 nach Öffnen der Verpackung und teilweisem Umstülpen dieser über den Rand 7 des Behälters 2. Das darin befindliche feste Polymer 6 kann mit Hilfe der Schmelzvorrichtung 9 in Form eines Heizstempels aufgeschmolzen werden.

Fig. 3 zeigt verschiedene mögliche Formen der starren Abdeckung. Es ist für den Fachmann ersichtlich, dass nahezu unendlich viele Formen möglich sind. Hierbei zeigt Fig. 3 die starre Abdeckung 1, die mit ihrer Form an die Form der Öffnung des Behälters 2, welcher in Fig. 3 nur teilweise dargestellt ist, angepasst ist.

Hierbei weist Fig. 3 zwei Teilflächen 3 auf. Auf die Darstellung der flexiblen Verpackung 4 wurde in Fig. 3 verzichtet.

In Fig. 3a weist die Teilfläche einen sowohl kreisförmigen als auch eckigen Umriss auf. In Fig. 3b ergibt sich eine halbkreisförmige Teilfläche. In einer weiteren Ausführungsform ist in Fig. 3c die Teilfläche 3 als kreisförmig dargestellt.

In Fig. 4 ist ein Behälter 2 dargestellt, der eine flexible Verpackung 4 aufweist, die derart komprimiert wurde, dass dreiecksförmige Teile 5 der flexiblen Verpackung 4 nach oben weggebogen sind.

Fig. 5 zeigt den Ausschnitt eines Behälters gemäß Fig. 4, wobei eine starre Abdeckung 1 auf die Oberseite der flexiblen Verpackung 4 derart aufgelegt wurde, dass die dreieckförmigen Teile 5 der flexiblen Verpackung 4 aus den sich ergebenden Teilflächen 3 herausragen.

Fig. 6 zeigt einen Ausschnitt eines erfindungsgemäßen Behälters 2, bei dem die dreieckförmigen Teile 5 der flexiblen Verpackung 4 an deren Rand derart umgebogen sind und auf der starren Abdeckung 1 liegen, dass der Behälter 2 verschließbar ist.

### Bezugszeichenliste

- 1: starre Abdeckung
- 2: Behälter
- 3: Teilflächen
- 4: flexible Verpackung
- 5: Teile der flexiblen Verpackung
- 6: heiß-flüssiges, bei Raumtemperatur festes Polymer
- 7: Behälterrand
- 8: Schweißnaht
- 9: Schmelzvorrichtung

## Patentansprüche

1. Behälter (2) zumindest zur Aufbewahrung, zum Transport oder zur Bereitstellung eines heiß-flüssigen, bei Raumtemperatur festen Polymers, welcher eine Öffnung aufweist, mit einer in ihrer Querschnittsfläche an den Behälterquerschnitt angepassten flexiblen Verpackung (4), welche in nicht komprimierten Zustand aus der Öffnung des Behälters herausragt, und einer starren Abdeckung (1) auf der flexiblen Verpackung (4) in dem Behälter, wobei die Querschnittsform der starren Abdeckung an den Öffnungsquerschnitt des Behälters (2) derart angepasst ist, dass mindestens eine Teilfläche der Öffnung des Behälters (2) nicht von der starren Abdeckung erfasst ist, wobei der Teil der flexiblen Verpackung (4), der in nicht komprimiertem Zustand aus der Behälteröffnung herausragt, zumindest teilweise durch die mindestens eine Teilfläche (3) durchgeführt ist und zumindest teilweise auf der starren Abdeckung (1) derart aufliegt, dass der Behälter (2) verschließbar ist und wobei die flexible Verpackung (4) ein heiß-flüssiges, bei Raumtemperatur festes Polymer enthält.

2. Behälter nach Anspruch 1, **dadurch gekennzeichnet, dass** dieser eine zylindrische Form und eine Höhe von mindestens 10 cm aufweist.

3. Behälter nach Anspruch 1 oder 2, **dadurch gekennzeichnet, dass** dieser eine kreisrunde Öffnung aufweist.

4. Behälter nach einem der Ansprüche 1 bis 3, **dadurch gekennzeichnet, dass** die flexible Verpackung um mindestens 10 cm in nicht komprimiertem Zustand aus der Öffnung des Behälters herausragt.

5. Behälter nach einem der Ansprüche 1 bis 4, **dadurch gekennzeichnet, dass** mindestens 20 % bis 80 % der flexiblen Verpackung in nicht komprimiertem Zustand aus dem Behälter herausragt.

6. Behälter nach einem der Ansprüche 1 bis 5, **dadurch gekennzeichnet, dass** die flexible Verpackung aus Aluminium-Verbundmaterial besteht.

7. Behälter nach einem der Ansprüche 1 bis 6, **dadurch gekennzeichnet, dass** die flexible Verpackung nach oben luftdicht verschlossen ist.

8. Behälter nach einem der Ansprüche 1 bis 7, **dadurch gekennzeichnet, dass** die flexible Verpackung einen vorzugsweise mit Schutzgas gefüllten Gasraum aufweist.

9. Behälter nach Anspruch 8, **dadurch gekennzeichnet, dass** in dem Gasraum ein geringer Überdruck herrscht.

10. Behälter nach einem der Ansprüche 1 bis 9, **dadurch gekennzeichnet, dass** die starre Abdeckung aus Pappe oder Polystyrol besteht.

11. Behälter nach einem der Ansprüche 1 bis 10, **dadurch gekennzeichnet, dass** zwei gegenüberliegende Teilflächen vorhanden sind.

12. Behälter nach einem der Ansprüche 1 bis 11, **dadurch gekennzeichnet, dass** die Gesamtfläche der mindestens einen Teilfläche mindestens 10 % der Querschnittsfläche der Behälteröffnung beträgt.

13. Behälter nach einem der Ansprüche 1 bis 12, **dadurch gekennzeichnet, dass** die Gesamtfläche der mindestens einen Teilfläche höchstens 50 % der Querschnittsfläche der Behälteröffnung beträgt.

14. Behälter nach einem der Ansprüche 1 bis 13, **dadurch gekennzeichnet, dass** das Volumen des heiß-flüssigen, bei Raumtemperatur festen, Polymers in heiß-flüssigem Zustand mindestens 75 % des Behältervolumens entspricht.

15. Behälter nach einem der Ansprüche 1 bis 14, **dadurch gekennzeichnet, dass** das heiß-flüssige, bei Raumtemperatur feste, Polymer ein Polymer auf Basis eines feuchtigkeitsvernetzenden Polyurethans ist.

16. Behälter nach einem der Ansprüche 1 bis 15, **dadurch gekennzeichnet, dass** der Behälter mit einem Deckel verschlossen ist.

17. Verfahren zum Befüllen einer flexiblen Verpackung (4) in einem Behälter (2) mit einem heiß-flüssigen, bei Raumtemperatur festen, Polymer die Schritte enthaltend
(a) Bereitstellen eines Behälters (2), welcher eine Öffnung aufweist, mit einer in ihrer Querschnittsfläche an den Behälterquerschnitt angepassten nach oben offenen flexiblen Verpackung, welche aus der Öffnung des Behälters herausragt;
(b) Befüllen der flexiblen Verpackung (4) mit einem flüssigen heiß-flüssigen, bei Raumtemperatur festen, Polymer;
(c) teilweises Verschließen der flexiblen Verpackung (4);
(d) Komprimierung der flexiblen Verpackung (4);
(e) vollständiges Verschließen der flexiblen Verpackung (4);
(f) Bedecken der flexiblen Verpackung (4) mit einer starren Abdeckung (1) in dem Behälter, wobei die Querschnittsform der starren Abdeckung (1) an den Öffnungsquerschnitt des Behälters derart angepasst ist, dass mindestens eine Teilfläche der Öffnung des Behälters nicht von der starren Abdeckung (1) erfasst ist, so dass ein Teil der flexiblen Verpackung, der in nicht komprimiertem Zustand aus der Behälteröffnung herausragt, durch die mindestens eine Teilfläche ragt;
(g) Umlegen des durchgeführten Teils der flexiblen Verpackung (4), damit dieser zumindest teilweise auf der starren Abdeckung derart aufliegt, dass der Behälter verschließbar ist.

18. Verfahren nach Anspruch 17, **dadurch gekennzeichnet, dass** der Behälter eine zylindrische Form und eine Höhe von mindestens 10 cm aufweist.

19. Verfahren nach Anspruch 17 oder 18, **dadurch gekennzeichnet, dass** der Behälter eine kreisrunde Öffnung aufweist.

20. Verfahren nach einem der Ansprüche 17 bis 19, **dadurch gekennzeichnet, dass** in Schritt (a) die flexible Verpackung mindestens 10 cm aus der Öffnung des Behälters herausragt.

21. Verfahren nach einem der Ansprüche 1 bis 20, **dadurch gekennzeichnet, dass** in Schritt (a) mindestens 20 % bis 80 % der flexiblen Verpackung aus dem Behälter herausragen.

22. Verfahren nach einem der Ansprüche 17 bis 21, **dadurch gekennzeichnet, dass** die flexible Verpackung aus Aluminium-Verbundmaterial besteht.

23. Verfahren nach einem der Ansprüche 17 bis 22, **dadurch gekennzeichnet, dass** in Schritt (c) die flexible Verpackung nach oben luftdicht verschlossen wird.

24. Verfahren nach einem der Ansprüche 17 bis 23, **dadurch gekennzeichnet, dass** nach dem Verschließen in Schritt (c) die flexible Verpackung einen Gasraum aufweist.

25. Verfahren nach Anspruch 24, **dadurch gekennzeichnet, dass** nach dem Befüllen in Schritt (b) und vor dem Verschließen in Schritt (c), der Gasraum mit Schutzgas gefüllt wird.

26. Verfahren nach Anspruch 24 oder 25, **dadurch gekennzeichnet, dass** zumindest nach Komprimierung in Schritt (d) ein geringer Überduck im Gasraum herrscht.

27. Verfahren nach einem der Ansprüche 17 bis 26, **dadurch gekennzeichnet, dass** die starre Verpackung aus Pappe oder Polystyrol besteht.

28. Verfahren nach einem der Ansprüche 17 bis 27, **dadurch gekennzeichnet, dass** zwei gegenüberliegende Teilflächen vorhanden sind.

29. Verfahren nach einem der Ansprüche 17 bis 28, **dadurch gekennzeichnet, dass** die Gesamtfläche der mindestens einen Teilfläche mindestens 10 % der Querschnittsfläche der Behälteröffnung beträgt.

30. Verfahren nach einem der Ansprüche 17 bis 29, **dadurch gekennzeichnet, dass** die Gesamtfläche der mindestens einen Teilfläche höchstens 50 % der Querschnittsfläche der Behälteröffnung beträgt.

31. Verfahren nach einem der Ansprüche 17 bis 28, **dadurch gekennzeichnet, dass** in Schritt (b) das Befüllen so lange erfolgt, bis das Volumen des heiß-flüssigen, bei Raumtemperatur festen, Polymers in heiß-flüssigem Zustand mindestens 75 % des Behältervolumens entspricht.

32. Verfahren nach einem der Ansprüche 17 bis 31, **dadurch gekennzeichnet, dass** das heiß-flüssige, bei Raumtemperatur feste Polymer ein Polymer auf Basis eines feuchtigkeitsvemetzenden Polyurethans ist.

33. Verfahren nach einem der Ansprüche 17 bis 32, **dadurch gekennzeichnet, dass** das Verschließen der flexiblen Verpackung in Schritt (c) und/oder Schritt (e) zu einem Zeitpunkt erfolgt, bei dem das Polymer noch flüssig ist.

34. Verfahren nach einem der Ansprüche 17 bis 33, **dadurch gekennzeichnet, dass** die Schritte (d) und (f) gleichzeitig stattfinden, gefolgt von den Schritten (e) und (g).

35. Verfahren nach einem der Ansprüche 17 bis 34, **dadurch gekennzeichnet, dass** nach Schritt (g) ein Schritt (h) folgt:
(h) Verschließen des Behälters mit einem Deckel.

## Claims

1. Container (2) at least for storing, for transporting or for supplying a hot-liquid polymer which is solid at room temperature, and having an opening, the container comprising a flexible pack (4) which is adapted in its cross-sectional surface area to the container cross section and, in the non-compressed state, projects out of the opening of the container, and further comprising a rigid covering (1) on the flexible pack (4) in the container, wherein the cross-sectional shape of the rigid covering is adapted to the opening cross section of the container (2) such that at least one partial surface area of the opening of the container (2) is not covered by the rigid covering, wherein that part of the flexible pack (4) which, in the non-compressed state, projects out of the container opening at least in part is guided through the at least one partial surface area (3) and at least in part rests on the rigid covering (1) such that the container (2) can be closed, and wherein the flexible pack (4) contains a hot-liquid polymer which is solid at room temperature.

2. Container according to Claim 1, **characterized in that** it is of cylindrical form and has a height of at least 10 cm.

3. Container according to Claim 1 or 2, **characterized in that** it has a circular opening.

4. Container according to one of Claims 1 to 3, **characterized in that** the flexible pack, in the non-compressed state, projects out of the opening of the container by at least 10 cm.

5. Container according to one of Claims 1 to 4, **characterized in that** at least 20% to 80% of the flexible pack, in the non-compressed state, projects out of the container.

6. Container according to one of Claims 1 to 5, **characterized in that** the flexible pack consists of aluminium composite material.

7. Container according to one of Claims 1 to 6, **characterized in that** the flexible pack is closed in an air-tight manner in the upward direction.

8. Container according to one of Claims 1 to 7, **characterized in that** the flexible pack has a gas space filled preferably with inert gas.

9. Container according to Claim 8, **characterized in that** a slight overpressure prevails in the gas space.

10. Container according to one of Claims 1 to 9, **characterized in that** the rigid covering consists of board or polystyrene.

11. Container according to one of Claims 1 to 10, **characterized by** the provision of two partial surface areas located opposite one another.

12. Container according to one of Claims 1 to 11, **characterized in that** the total surface area of the at least one partial surface area is at least 10% of the cross-sectional surface area of the container opening.

13. Container according to one of Claims 1 to 12, **characterized in that** the total surface area of the at least one partial surface area is not more than 50% of the cross-sectional surface area of the container opening.

14. Container according to one of Claims 1 to 13, **characterized in that** the volume of the hot-liquid polymer which is solid at room temperature corresponds, in the hot-liquid state, to at least 75% of the container volume.

15. Container according to one of Claims 1 to 14, **characterized in that** the hot-liquid polymer which is solid at room temperature is a polymer based on a moisture-crosslinking polyurethane.

16. Container according to one of Claims 1 to 15, **characterized in that** the container is closed with a lid.

17. Method of filling a flexible pack (4) in a container (2) with a hot-liquid polymer which is solid at room temperature, the method containing the following steps:
(a) supplying a container (2) which has an opening and comprises an upwardly open flexible pack which is adapted in its cross-sectional surface area to the container cross section and projects out of the opening of the container;
(b) filling the flexible pack (4) with a liquid hot-liquid polymer which is solid at room temperature;
(c) partially closing the flexible pack (4);
(d) compressing the flexible pack (4);
(e) fully closing the flexible pack (4);
(f) covering the flexible pack (4) with a rigid covering (1) in the container, wherein the cross-sectional shape of the rigid covering (1) is adapted to the opening cross section of the container such that at least one partial surface area of the opening of the container is not covered by the rigid covering (1), and therefore a part of the flexible pack which, in the non-compressed state, projects out of the container opening projects through the at least one partial surface area;
(g) folding over that part of the flexible pack (4) which has been guided through the container opening in order that this part, at least in part, rests on the rigid covering such that the container can be closed.

18. Method according to Claim 17, **characterized in that** the container is of a cylindrical form and has a height of at least 10 cm.

19. Method according to Claim 17 or 18, **characterized in that** the container has a circular opening.

20. Method according to one of Claims 17 to 19, **characterized in that**, in step (a), the flexible pack projects out of the opening of the container by at least 10 cm.

21. Method according to one of Claims 1 to 20, **characterized in that,** in step (a), at least 20% to 80% of the flexible pack projects out of the container.

22. Method according to one of Claims 17 to 21, **characterized in that** the flexible pack consists of aluminium composite material.

23. Method according to one of Claims 17 to 22, **characterized in that,** in step (c), the flexible pack is closed in an air-tight manner in the upward direction.

24. Method according to one of Claims 17 to 23, **characterized in that,** following closure in step (c), the flexible pack has a gas space.

25. Method according to Claim 24, **characterized in that**, following filling in step (b) and prior to closure in step (c), the gas space is filled with inert gas.

26. Method according to Claim 24 or 25, **characterized in that**, at least following compression in step (d), a slight positive pressure prevails in the gas space.

27. Method according to one of Claims 17 to 26, **characterized in that** the rigid covering consists of board or polystyrene.

28. Method according to one of Claims 17 to 27, **characterized by** the provision of two partial surface areas located opposite one another.

29. Method according to one of Claims 17 to 28, **characterized in that** the total surface area of the at least one partial surface area is at least 10% of the cross-sectional surface area of the container opening.

30. Method according to one of Claims 17 to 29, **characterized in that** the total surface area of the at least one partial surface area is not more than 50% of the cross-sectional surface area of the container opening.

31. Method according to one of Claims 17 to 28, **characterized in that,** in step (b), filling takes place until the volume of the hot-liquid polymer which is solid at room temperature corresponds, in the hot-liquid state, to at least 75% of the container volume.

32. Method according to one of Claims 17 to 31, **characterized in that** the hot-liquid polymer which is solid at room temperature is a polymer based on a moisture-crosslinking polyurethane.

33. Method according to one of Claims 17 to 32, **characterized in that** closure of the flexible pack in step (c) and/or (e) takes place at a point in time at which the polymer is still liquid.

34. Method according to one of Claims 17 to 33, **characterized in that** the steps (d) and (f) take place simultaneously, followed by the steps (e) and (g).

35. Method according to one of Claims 17 to 34, **characterized in that** step (g) is followed by step (h):
(h) closing the container with a lid.

## Revendications

1. Récipient (2) destiné au moins à l'entreposage, au transport ou à la distribution d'un polymère liquide à chaud et solide à température ambiante, lequel récipient présente
une ouverture,
un emballage flexible (4) dont la superficie de la section transversale est adaptée à la section transversale du récipient et qui déborde de l'ouverture du récipient lorsqu'il n'est pas à l'état comprimé,
un recouvrement rigide (1) placé sur l'emballage flexible (4) prévu dans le récipient, la forme de la section transversale du recouvrement rigide étant adaptée à la section transversale de l'ouverture du récipient (2) de telle sorte qu'au moins une partie de la surface du récipient (2) n'est pas couverte par le recouvrement rigide,
la partie de l'emballage flexible (4) qui déborde de l'ouverture de récipient lorsqu'il n'est pas à l'état comprimé traversant au moins en partie la ou les parties de surface (3) et étant placée au moins en partie au-dessus du recouvrement rigide (1) de telle sorte que le récipient (2) puisse être fermé,
l'emballage flexible (4) contenant un polymère liquide à chaud et solide à température ambiante.

2. Récipient selon la revendication 1, **caractérisé en ce qu'**il a une forme cylindrique et une hauteur d'au moins 10 cm.

3. Récipient selon les revendications 1 ou 2,
**caractérisé en ce qu'**il présente une ouverture circulaire.

4. Récipient selon l'une des revendications 1 à 3, **caractérisé en ce que** l'emballage flexible déborde d'au moins 10 cm hors de l'ouverture du récipient lorsqu'il est à l'état non comprimé.

5. Récipient selon l'une des revendications 1 à 4, **caractérisé en ce qu'**au moins 20 % à 80 % de l'emballage flexible débordent du récipient lorsque l'emballage n'est pas à l'état comprimé.

6. Récipient selon l'une des revendications 1 à 5, **caractérisé en ce que** l'emballage flexible est constitué d'un matériau composite d'aluminium.

7. Récipient selon l'une des revendications 1 à 6, **caractérisé en ce que** l'emballage flexible est fermé de manière étanche à l'air dans le haut.

8. Récipient selon l'une des revendications 1 à 7, **caractérisé en ce que** l'emballage flexible présente un espace à gaz rempli d'un gaz de préférence protecteur.

9. Récipient selon la revendication 8, **caractérisé en ce qu'**une légère surpression règne dans l'espace prévu pour le gaz.

10. Récipient selon l'une des revendications 1 à 9, **caractérisé en ce que** le recouvrement rigide est constitué de carton ou de polystyrène.

11. Récipient selon l'une des revendications 1 à 10, **caractérisé en ce qu'**il présente deux parties de surface opposées.

12. Récipient selon l'une des revendications 1 à 11, **caractérisé en ce que** la superficie totale de la ou des parties de surface représente au moins 10 % de la superficie de la section transversale de l'ouverture du récipient.

13. Récipient selon l'une des revendications 1 à 12, **caractérisé en ce que** la superficie totale de la ou des parties de surface représente au plus 50 % de la superficie de la section transversale de l'ouverture du récipient.

14. Récipient selon l'une des revendications 1 à 13, **caractérisé en ce que** le volume du polymère liquide à chaud et solide à température ambiante représente à l'état liquide à chaud au moins 75 % du volume du récipient.

15. Récipient selon l'une des revendications 1 à 14, **caractérisé en ce que** le polymère liquide à chaud et solide à température ambiante est un polymère à base d'un polyuréthane qui réticule sous l'action de l'humidité.

16. Récipient selon l'une des revendications 1 à 15, **caractérisé en ce que** le récipient est fermé par un couvercle.

17. Procédé de remplissage d'un emballage flexible (4) placé dans un récipient (2) par un polymère liquide à chaud et solide à température ambiante, le procédé comprenant les étapes qui consistent à :
(a) prévoir un récipient (2) qui présente une ouverture et un emballage flexible, ouvert dans le haut, dont la superficie de la section transversale est adaptée à la section transversale du récipient et qui déborde hors de l'ouverture du récipient,
(b) remplir l'emballage flexible (4) d'un polymère liquide, liquide à chaud et solide à température ambiante,
(c) fermer partiellement l'emballage flexible (4),
(d) comprimer l'emballage flexible (4),
(e) fermer complètement l'emballage flexible (4),
(f) couvrir l'emballage flexible (4) par un recouvrement rigide (1) placé dans le récipient, la forme de la section transversale du recouvrement rigide (1) étant adaptée à la section transversale de l'ouverture du récipient de telle sorte qu'au moins une partie de la surface de l'ouverture du récipient ne soit pas couverte par le recouvrement rigide (1) et qu'une partie de l'emballage flexible qui déborde de l'ouverture du récipient lorsqu'il n'est pas à l'état comprimé déborde à travers la ou les parties de surface et
(g) rabattre la partie en débord de l'emballage flexible (4) de telle sorte que cette partie repose au moins partiellement sur le recouvrement rigide, pour pouvoir refermer le récipient.

18. Procédé selon la revendication 17, **caractérisé en ce que** le récipient a une forme cylindrique et une hauteur d'au moins 10 cm.

19. Procédé selon les revendications 17 ou 18, **caractérisé en ce que** le récipient présente une ouverture circulaire.

20. Procédé selon l'une des revendications 17 à 19, **caractérisé en ce qu'**à l'étape (a), l'emballage flexible déborde d'au moins 10 cm hors de l'ouverture du récipient.

21. Procédé selon l'une des revendications 1 à 20, **caractérisé en ce qu'**à l'étape (a), au moins 20 % à 80 % de l'emballage flexible débordent hors du récipient.

22. Procédé selon l'une des revendications 17 à 21, **caractérisé en ce que** l'emballage flexible est constitué d'un matériau composite d'aluminium.

23. Procédé selon l'une des revendications 17 à 22, **caractérisé en ce qu'**à l'étape (c), l'emballage flexible est fermé dans le haut de manière étanche à l'air.

24. Procédé selon l'une des revendications 17 à 23, **caractérisé en ce qu'**après la fermeture de l'étape (c), l'emballage flexible présente un espace pour le gaz.

25. Procédé selon la revendication 24, **caractérisé en ce qu'**après le remplissage de l'étape (b) et avant la fermeture de l'étape (c), l'espace pour le gaz est rempli d'un gaz protecteur.

26. Procédé selon les revendications 24 ou 25, **caractérisé en ce qu'**au moins après la compression de l'étape (d), une légère surpression règne dans l'espace prévu pour le gaz.

27. Procédé selon l'une des revendications 17 à 26, **caractérisé en ce que** l'emballage rigide est constitué de carton ou de polystyrène.

28. Procédé selon l'une des revendications 17 à 27, **caractérisé en ce qu'**il présente deux parties de surface opposées.

29. Procédé selon l'une des revendications 17 à 28, **caractérisé en ce que** la superficie totale de la ou des parties de surface représente au moins 10 % de la superficie de la section transversale de l'ouverture du récipient.

30. Procédé selon l'une des revendications 17 à 29, **caractérisé en ce que** la superficie totale de la ou des parties de surface représente au plus 50 % de la superficie de la section transversale de l'ouverture du récipient.

31. Procédé selon l'une des revendications 17 à 28, **caractérisé en ce qu'**à l'étape (b), le remplissage s'effectue jusqu'à ce que le volume du polymère liquide à chaud et solide à température ambiante représente au moins 75 % du volume du récipient lorsqu'il est à l'état liquide à chaud.

32. Procédé selon l'une des revendications 17 à 31, **caractérisé en ce que** le polymère liquide à chaud et solide à température ambiante est un polymère à base d'un polyuréthane qui réticule sous l'action de l'humidité.

33. Procédé selon l'une des revendications 17 à 32, **caractérisé en ce que** la fermeture de l'emballage flexible à l'étape (c) et/ou à l'étape (e) s'effectue pendant que le polymère est encore liquide.

34. Procédé selon l'une des revendications 17 à 33, **caractérisé en ce que** les étapes (d) et (f) ont lieu simultanément et sont suivies par les étapes (e) et (g).

35. Procédé selon l'une des revendications 17 à 34, **caractérisé en ce que** l'étape (g) est suivie par une étape (h) :
(h) fermeture du récipient par un couvercle.
